# EUROPÄISCHE PATENTSCHRIFT

(11) **EP 0 154 249 B1**
(45) Veröffentlichungstag und Bekanntmachung des Hinweises auf die Patenterteilung: **03.05.1989**
(21) Anmeldenummer: 85101820.0
(22) Anmeldetag: 20.02.1985
(51) Int. Cl.: B21B 31/00

(54) **Walzgerüst mit auf ein Walzentragwellenpaar einseitig (fliegend) aufgesestzten Walzringen**
Roll stand with cylinders which are over-mounted on a pair of support spindles
Cage de laminoir à cylindres montés unilatéralement sur une paire d'arbres porteur

(30) Priorität: 28.02.1984 DE 3407207; 28.04.1984 DE 3415895
(43) Veröffentlichungstag der Anmeldung: 11.09.1985
(73) Patentinhaber: SMS SCHLOEMANN-SIEMAG AKTIENGESELLSCHAFT, 40237 Düsseldorf (DE)
(72) Erfinder: Svagr, Alexandr, D-4010 Hilden (DE); Feldmann, Hugo, Dr., D-5110 Alsdorf-Warden (DE)
(74) Vertreter: Müller, Gerd, Dipl.-Ing.

(56) Entgegenhaltungen:
- AT-B- 181 483
- DE-C- 593 557
- DE-C- 736 879
- DE-C- 1 427 974
- US-A- 2 645 955
- US-A- 3 348 403
- US-A- 3 491 571
- US-A- 3 945 234
- US-A- 4 423 612
- US-A- 4 446 712

## Beschreibung

Die Erfindung bezieht sich auf ein Walzgerüst mit auf ein doppelseitig gelagertes anstellbares Walzentragwellenpaar einseitig (fliegend) auswechselbar aufgesetzten Walzringen, bei dem beide Walzentragwellen über die Walzringe hinauskragende Zapfenansätze aufweisen, auf die jeweils Zapfenlager aufschieb- und festlegbar sind, während beide Lagergehäuse zur Aufnahme von Walzkräften kraftschlüssig miteinander verbindbar sind.

Walzgerüste dieser Art, bei denen das Walzentragwellenpaar bspw. in zur Anstellvorrichtung gehörenden drehbaren Exzenterbüchsen lagert und über Stirnverzahnungen und Zwischenantriebswellen oder Gelenkspindeln angetrieben wird, sind bekannt (DE-PS 736 879, 1 427974 und 910102). Die Walzringe werden bei diesen Walzgerüstausbildüngen auf die freien Zapfen der Walzentragwellen aufgesetzt und dort festgelegt. Die Walzringe sind verhältnismässig klein; sie können z.T. manuell, ohne Hilfe eines Krans gewechselt werden. Anwendung finden solche Gerüste in erster Linie in dem Fertigblock von Drahtstrassen, da die Walzkräfte dort verhältnismässig gering sind und die einseitige Lagerung keine Schwierigkeiten mit sich bringt.

In Walzstrassenabschnitten, bei denen die Walzkräfte wesentlich grösser sind als in den erwähnten Fertigblöcken von Drahtstrassen ergäben sich, wollte man für solche Strassen das gleiche Bauprinzip anwenden, um die Vorteile der schnellen Auswechselbarkeit der Walzringe zu erreichen, ausserordentlich grosse Lagerabmessungen für die Walzentragwellen und entsprechende Überdimensionierungen der Tragwellen sowie, vor allen Dingen grössere Durchmesser der Walzringe selbst. Der Grund dafür liegt darin, dass bei gleichen Walzkräften das walzenseitige Lager der einseitigen Lagerung mehr als doppelt so stark belastet wird, wie die Lager einer zweiseitigen Lagerung. Verringern liessen sich die auftretenden Walzkräfte nur durch eine entsprechende Verringerung. der Reduktion des Walzgutes pro Stich; dies würde aber wiederum eine Erhöhung der Gesamtgerüstzahl und damit eine erhebliche Vergrösserung des Herstellungsaufwandes und auch der Betriebskosten zur Folge haben.

Walzgerüste für diesen Anwendungsbereich sind deshalb bisher durchweg mit doppelseitiger Lagerung beiderseits der Walze bzw. des Walzrings ausgestattet. Die mit dieser Ausbildung verbundene Schwierigkeit des Walzenwechsels wurde dabei in Kauf genommen.

Der Erfindung liegt die Aufgabe zugrunde, Walzgerüste der gattungsgemässen Ausbildung so zu verbessern, dass sie trotz einseitiger Lagerung der Walzringe bedeutend grössere Walzkräfte aufzunehmen vermögen.

Ausgehend von einem bekanntgewordenen Vorschlag, nach dem die bei der fliegenden Lagerung der Walzentragwellen auftretenden Biegekräfte mit Hilfe einer Spannvorrichtung aufgefangen werden können, die aus einem Zapfenlagerpaar besteht, das auf über die Walzringe hinauskragende Zapfenansätze aufschiebbar ist und durch Schraubverbindungen mit radialem Abstand voneinander festgelegt werden kann (US-PS 4423612), wird diese Aufgabe dadurch gelöst, dass die Zapfenlager formschlüssig mit einem Paar von in einem gemeinsamen Gehäuse gelagerten Anstell-Exzenterbüchsen verbindbar sind. Bei einem in Anstell-Exzenterbüchsen gelagerten Walzentragwellenpaar können diese Anstell-Exzenterbüchsen des Tragwellenpaares mit den die Zapfenlager aufnehmenden Anstell-Exzenterbüchsen lösbar drehgekuppelt sein. Dabei können diese Exzenterbüchsen und die Anstell-Exzenterbüchsen des Walzentragwellenpaares lösbar drehgekuppelt werden. Diese Drehkupplung kann darin bestehen, dass die Anstell-Exzenterbüchsen des Walzentragwellenpaares je einen achsparallel über den jeweiligen, die Walzen tragenden Zapfen hinauskragenden Segmentansatz aufweisen, der in einen an der zugeordneten Exzenterbüchse des Zapfenlagers angeordneten Ansatzflansch einsteckbar ist. Die Aussenringe des Zapfenlagers und/oder der Lager des Tragwellenpaares können dabei selbst die Exzenterbüchsen bilden.

Es besteht erfindungsgemäss weiter die Möglichkeit, die Lagergehäuse durch parallel zur Anstellrichtung der Walzentragwellen bewegbare, druckbeaufschlagbare Stellelemente zu verbinden. Beide Lagergehäuse können dabei in einem gemeinsamen Tragrahmen angeordnet sein. Dieser Tragrahmen bzw. das einteilige Gehäuse können unabhängig von dem die Walzentragwellen aufnehmenden Walzgerüst in Richtung der Walzenachse und/oder quer dazu verfahrbar sein.

Die Stellelemente sollen sich synchron zu den die Walzentragwellen in der Anstellrichtung bewegenden Stellelementen der im Walzgerüst angeordneten Anstellvorrichtung bewegen und festlegen lassen. Die Stellelemente können dabei direkt oder über Druckübersetzer angetriebene, druckmittelbeaufschlagte Kolben-Zylinder-Aggregate sein, die von Positionsgebern positionsbestimmt sind. Vorteilhaft werden auch, die Stellelemente in Anstellrichtung beaufschlagende, quer zur Walzrichtung aufeinander zu und voneinander weg bewegbare Schiebekeilpaare verwendet, die in an sich bekannter Weise mit einer, von einem Hydraulikmotor angetriebenen Spindel verbunden sind. Die Lagergehäuse können durch Zugstangen verbunden werden, die Kolbenstangen eines Kolben-Zylinder-Aggregatpaares bilden, wobei das eine (untere) Lagergehäuse in den Zugstangen hängend angeordnet ist und das andere (obere) Lagergehäuse, die Kolben-Zylinder-Aggregate tragend, Gleitführungen für die Zugstangen aufweist. Die Lagergehäuse werden zweckmässig in Form von Walzenlagereinbaustücken mit einander zugewandten, abstandsbestimmenden Auflageansätzen ausgebildet. Zwi₋ schen die einander zugewandten Seiten der Lagergehäuse, insb. in der Form von Walzen- lage.reinbaustücken, können an an diesen angeordneten Auflageflächen anlegbare, auswechselbare oder anstellbare Abstandsstücke eingebracht werden.

Das Auswechseln der Walzringe gegen andere Walzringe lässt sich gemäss einem Weiterbildungsmerkmal der Erfindung mit Hilfe eines, um eine vertikale Achse drehbaren, hängend oder rollend verfahrbaren Tragrahmen durchführen, der paarweise im Achsabstand der Walzringe eines Walzringpaares übereinander und horizontal um 180° gegeneinander drehversetzte Tragzapfen für diese Walzringe aufweist. Die Lagergehäuse können dabei auch selbst den Tragrahmen bilden.

Der Gedanke, auf die über die Walzringe hinauskragenden Zapfenansätze derwalzentragwellen Zapfenlager aufzuschieben und festzulegen, und deren Lagergehäuse zur Aufnahme von Walzkräften formschlüssig zu verbinden und die vorstehend geschilderten Ausgestaltungen dieses Gedankens lassen sich auch für ähnliche Maschinen, z. B. Rollenrichtmaschinen, vorteilhaft anwenden.

Die Verbindung der Lagergehäuse in den verschiedenen, geschilderten Ausbildungsformen erlauben es, den wesentlichen Teil der Walzkräfte bei einseitiger Lagerung der Walzringe so aufzufangen, wie dies bisher nur bei der bekannten doppelseitigen Lagerung beiderseits der Walze bzw. des Walzrings in normalen Walzgerüsten mit zwei durch Quertraversen miteinander verbundenen Walzenständern der Fall war. Es wird hier die Möglichkeit geschaffen, die einseitige (fliegende) Anordnung von Walzringen auch dort anzuwenden, wo bedeutend grössere Walzkräfte auftreten, als dies in Drahtfertigblöcken der Fall ist, ohne dass es nötig ist, die Lagergrössen und damit die Walzendurchmesser zu vergrössern. Hinzu kommt, dass Walzgerüste mit besonders grosser Steifigkeit, z. B. solcher mit Exzenterbüchsenanstellung verwendet werden können, und die verhältnismässig kleinen Abmessungen es erlauben, die Gerüste in Walzrichtung dichter aneinanderzurücken. Die damit erreichbare kompakte Bauweise erleichtert auch die Modernisierung vorhandener Walzstrassen bei beschränkten Platzverhältnissen.

Die Anwendung des Erfindungsgedankens an solchen Drahtfertigblöcken erlaubt es sogar, deren Abmessungen noch erheblich zu verkleinern und damit die Arbeitsgeschwindigkeiten solcher Blöcke weiter zu erhöhen, da eines der wesentlichen Probleme der Erhöhung der Arbeitsgeschwindigkeit solcher Fertigblöcke in der Notwendigkeit der Verringerung der mit hoher Drehzahl umlaufenden Massen der Tragwellen und der Walzringe zu suchen ist.

Das Walzgerüst kann sowohl als stationäres Gerüst als auch als Wechselgerüst z. B. ausfahrbar oder austragbar in der Walzenstrasse eingesetzt werden. Eine Anwendung sowohl in Kontials auch in Reversierstrassen, und zwar sowohl als Horizontal- oder Vertikal- oder auch Kippgerüst ist möglich. Es können auch Walzringe mit mehreren Kalibern verwendet werden. Die Erfindung wird anhand der in der Zeichnung dargestellten Ausführungsbeispiele näher erläutert. In derZeichnung zeigen
Fig. ein Walzgerüst (von der Seite gesehen, teilweise axial geschnitten),
Fig. 2 die Seitenansicht von Fig. 1 teilweise radial geschnitten,
Fig. 3 eine andere Ausbildung eines Walzgerüstes von der Seite gesehen im Axialschnitt,
Fig. einen Schnitt nach der Linie A-A durch Fig. 3,
Fig.5 ein zusätzliches Ausbildungsmerkmal von der Seite gesehen in schematischer Darstellung und
Fig. eine weitere Ausbildung des Walzgerüstes.

Wie aus Fig. 1 hervorgeht, sind die Walzentragwellen 2 in den Ständen 3a und 3b des Walzgerüstes 3 in Anstell-Exzenterbüchsen 23a und 23b in Lagern 5a und 5b gelagert. Die Exzenterbüchsen, die hier einstückig ausgebildet sind, können mit Hilfe der Spindel 35 gedreht werden und bewirken dadurch die Anstellbewegungen der Walzentragwellen 2, die über die auf ihre Zapfen 2a aufgesetzten Kupplungen 6a von nicht dargestellten Gelenkspindeln angetrieben werden.

Auf den, aus dem Ständer 3a des Walzgerüstes herauskragenden Zapfen 2b der Tragwellen 2 ist jeweils ein Walzring 8 aufgeschoben. Die Tragwellen 2 weisen über die Walzringe 8 hinauskragende Zapfenansätze 2c auf, auf die hier das einteilige Gehäuse 21 mit den Zapfenlagern 11 und 12 aufgeschoben und durch axiale Sicherungselemente 13 festgelegt ist, die auf einem weiteren äusseren Zapfenansatz 2d der Walzentragwellen 2 sitzen. Jedem der Zapfenlager 11 und 12 ist eine Anstelleinrichtung zugeordnet, die ebenfalls aus in dem gemeinsamen Gehäuse 21 drehbar gelagerten, die Zapfenlager 11 und 12 aufnehmenden Exzenterbüchsen 22a, 22b besteht. Diese Exzenterbüchsen 22a, 22b sind in der Weise mit den Anstell-Exzenterbüchsen 23a, 23b des Walzentragwellenpaares 2 lösbar drehgekuppelt, dass die Anstell-Exzenterbüchsen 23a, 23b je eine achsparallel über den jeweiligen Walzenzapfen 2b hinauskragenden Segmentansatz 23a', 23b' aufweisen, der in einen, an der zugeordneten Exzenterbüchse 22a bzw. 22b des Zapfenlagers 11 bzw. 12 angeordneten Ansatzflansch 22a' bzw. 22b' einsteckbar ist.

Die Exzenterbüchsen 22a, 22b machen deshalb im beschriebenen zusammengebauten Zustand des Walzgerüstes die Drehbewegung der Anstell-exzenterbüchsen 23a, 23b mit, so dass die Zapfenlager 11 und 12 den Änderungen der Anstellpositionen der Walzentragwellen 2 folgen.

Wie aus Fig. 3 zu ersehen, sind auch hier die Walzentragwellen 2 in den Ständern 3a und 3b des Walzgerüstes 3 in Exzenterbüchsen 4a, 4b in Lagern 5a, 5b gelagert. Die Exzenterbüchsen 4a und 4b können auf, hier nicht dargestellte Weise, mit Hilfe von Anstellelementen gedreht werden und bewirken dadurch die Anstellbewegungen der Walzentragwellen 2, die über auf ihre Zapfen 2a aufgesetzte Kupplungen 6a de strichpunktiert angedeuteten Gelenkspindeln 6 über Zahngetriebe 7 angetrieben werden.

Auf den aus dem Ständer 3a des Walzgerüstes 3 herauskragenden Zapfen 2b der Tragwellen 2 ist jeweils ein Walzring 8 aufgeschoben. Die Tragwellen weisen über die Walzringe 8 hinauskragende Zapfenansätze 2c auf, auf die, die hier als Walzeneinbaustücke 9 und 10 ausgebildeten Lagergehäuse mit den Lagern 11 und 12 aufgeschoben und ebenfalls durch axiale Sicherungselemente 13 festgelegt sind, die auf einem weiteren, äusseren Zapfenansatz 2d der Walzentragwellen 2 sitzen.

Wie aus Fig. 4 hervorgeht, sind im oberen Walzeneinbaustück 9 Kolben-Zylinder-Aggregate 15 angeordnet, deren Kolbenstangen 16 in dem Einbaustück 9 gleitend geführt, mit ihren Endabschnitten das untere Einbaustück 10 tragen. Die Einbaustücke 9 und 10 sind mit abstandsbestimmenden Auflageansätzen 9a bzw. 10a versehen.

Wie aus Fig. 3 in Verbindung mit Fig. 5 zu ersehen, können die Walzringe 8 auf die im Einzelabstand der Tragwellen 2 bzw. der Zapfenansätze 2c übereinander auf einem Traggestell 20 angeordneten Tragzapfen 20a aufgesetzt an das Walzgerüst 3 herangebracht und auf die Zapfenansätze 2b in die strichpunktiert dargestellte Lage gebracht werden. Anschliessend werden die beiden Lagereinbaustücke 9 und 10 auf die Zapfenansätze 2c aufgeschoben und mit Hilfe der axialen Sicherungselemente 13 festgelegt. Analog umgekehrt können die Walzringe 8 aus der in Fig. 5 strichpunktiert angegebenen Stellung auf die Tragzapfen 20a des Traggestells 20 aufgeschoben und anschliessend nach Drehen des Traggestells um 180° die auf der anderen Seite des Traggestells 20 angeordneten Ersatzwalzringe 20a' in Aufschiebestellung gebracht und auf die Zapfenansätze 2b der Walzentragwellen 2 aufgeschoben werden.

Bei dem Walzgerüst nach Fig. 6 sind zwischen den Lagergehäusen, die hier ebenfalls als Einbaustücke 9 und 10 ausgebildet sind, Schiebekeile 25a und 25b angeordnet, die mit ihren Keilflächen an den Einbaustücken 9 und 10 anliegend mittels einer Spindel 26, die von einem Hydraulikmotor 27 angetrieben wird, aufeinander zu und voneinander weg bewegbar sind.

## Patentansprüche

1. Walzgerüst mit auf ein doppelseitig, anstellbar gelagertes Walzentragwellenpaar (2) einseitig (fliegend) und auswechselbar aufgesetzten Walzringen (8), bei dem beide Walzentragwellen (2) über die Walzringe (8) hinauskragenden Zapfenansätze (2c) aufweisen, auf die jeweils Zapfenlager (11, 12) aufschieb- und festlegbar sind, die zur Aufnahme von Walzkräften anstellbar und kraftschlüssig miteinander verbunden sind, dadurch gekennzeichnet, dass die Zapfenlager (11, 12) formschlüssig mit einem Paar von in einem gemeinsamen Gehäuse (21) gelagerten Anstell-Exzenterbüchsen (22a, 22b) verbindbar sind.

2. Walzgerüst nach Anspruch 1, mit einem in Anstell-Exzenterbüchsen gelagerten Walzentragwellenpaar (2), dadurch gekennzeichnet, dass die Anstell-Ex zenterbüchsen (23a, 23b und 24a, 24b) des Walzentragwellenpaares (2) mit den die Zapfenlager (11, 12) aufnehmenden Anstell-Exzenterbüchsen (22a, 22b) lösbar drehgekuppelt sind.

3. Walzgerüst nach Anspruch 2, mit in Anstell-Exzenterbüchsen gelagertem Walzenpaar, dadurch gekennzeichnet, dass die Anstell-Exzenterbüchsen (23a, 23b und 24a, 24b) des Walzentragwalzenpaares (2) mit den die ZapfenIager (11, 12) aufnehmenden Exzenterbüchsen (22a, 22b) lösbar drehgekuppelt sind.

4. Walzgerüst nach Anspruch 3, dadurch gekennzeichnet, dass die Anstell-Exzenterbüchsen (23a, 23b) des Walzentragwellenpaares (2) je einen achsparallel über den jeweiligen Zapfen (2b) hinauskragenden Segmentsatz (23a', 23b') aufweisen, der in einem, an der zugeordneten Exzenterbüchse (22a, 22b) des Zapfenlagers (11, 12) angeordneten Ansatzflansch (22a', 22b') einsteckbar ist.

5. Walzgerüst nach einem oder mehreren der Ansprüche 3 bis 4, dadurch gekennzeichnet, dass die Aussenringe der Zapfenlager (11, 12) und/ oder der Lager (5a, 5b) des Walzentragwellenpaares (2) die Exzenterbüchsen bilden.

6. Walzgerüst nach Anspruch 1, dadurch gekennzeichnet, dass die Lagergehäuse (9, 10) durch parallel zur Anstellrichtung der Walzentragwellen (2) bewegbare druckbeaufschlagbare Stellelemente (11, 16) verbunden sind.

7. Walzgerüst nach den Ansprüchen 1 und 6, dadurch gekennzeichnet, dass beide Lagergehäuse (9, 10) in an sich bekannter Weise in einem gemeinsamen Tragrahmen angeordnet sind.

8. Walzgerüst nach den Ansprüchen 1 oder 7, dadurch gekennzeichnet, dass der Tragrahmen bzw. das Gehäuse (21) unabhängig von dem die Walzentragwelle (2) aufnehmenden Walzgerüst (3) in Richtung der Walzenachse und/oder quer dazu verfahrbar ist.

9. Walzgerüste nach einem oder mehreren der Ansprüche 6 bis 8, dadurch gekennzeichnet, dass die Stellelemente (15, 16) synchron zu den die Walzentragwellen (2) in der Anstellrichtung bewegenden Stellelementen (4a, 4b) der im Walzgerüst (3) angeordneten Anstellvorrichtungen beweg- und festlegbar sind.

10. Walzgerüst nach einem oder mehreren der Ansprüche 6 bis 9, gekennzeichnet durch die Stellelemente (15, 16) direkt oder über Druckübersetzer antreibende, druckmittelbeaufschlagbare Kolben-Zylinder-Aggregate, die von Positionsgebern positionsbestimmt sind.

11. Walzgerüst nach einem oder mehreren der Ansprüche 6 bis 10, gekennzeichnet durch die Stellelemente (15, 16) in Anstellrichtung beaufschlagende, quer zur Walzrichtung aufeinander zu und voneinander weg bewegbare Schiebekeilpaare (25a, 25b).

12. Walzgerüst nach Anspruch 11, dadurch gekennzeichnet, dass die Schiebekeilpaare (25a, 25b) in an sich bekannter Weise mit einer, von einem Hydraulikmotor (27) angetriebenen Spindel (25) verbunden sind.

13. Walzgerüst nach einem oder mehreren der Ansprüche 6 bis 12, dadurch gekennzeichnet, dass die Lagergehäuse (9, 10) durch die Kolbenstange eines Kolben-Zylinder-Aggregatpaares (15) bildende Zugstangen (16) verbunden sind.

14. Walzgerüst nach Anspruch 13, dadurch gekennzeichnet, dass das eine (untere) Lagergehäuse (10) in den Zugstangen (16) hängend angeordnet ist und das andere (obere) Lagergehäuse (9) die Kolben-Zylinder-Aggregate (15) tragend, Gleitführungen für die Zugstangen (16) aufweist.

15. Walzgerüst nach einem oder mehreren der Ansprüche 6 bis 14, dadurch gekennzeichnet, dass die Lagergehäuse (9, 10) in Form von Lagereinbaustücken mit einander zugewandten, abstandsbestimmenden Auflageansätzen (9a, 10a) ausgebildet sind.

16. Walzgerüst nach einem oder mehreren der Ansprüche 6 bis 9, gekennzeichnet durch zwischen die einander zugewandten Seiten der Lagergehäuse (9, 10) an dort angeordneten Auflageflächen anlegbare, auswechselbare oder anstellbare Abstandsstücke.

17. Walzgerüst nach einem oder mehreren der Ansprüche 1 bis 16, gekennzeichnet durch einen, um eine vertikale Achse drehbaren hängend oder rollend verfahrbaren Tragrahmen (20) für paarweise im Achsabstand der Walzringe (9) eines Walzringpaares übereinander um 180° horizontal gegeneinander drehversetzt angeordnete Tragzapfen (20a, 20a^{/}) für die Walzringe.

18. Walzgerüst nach Anspruch 17, dadurch gekennzeichnet, dass die Lagergehäuse (9, 10) bzw. die einteiligen Gehäuse (21) den Tragrahmen (20) bilden.

## Claims

1. Roll stand with rolling rings (8) placed one- sidedly (overhung) and exchangeably on a roll carrier shaft pair (2), which is borne at both ends and to be screwable down, in which both roll carrier shafts (2) display spigot projections (2c), which project beyond the rolling rings (8) and on each of which respective spigot bearings (11, 12) can be pushed and secured, which for the taking- up of rolling forces are force-lockingly connected one with the other to be screwable down, characterised thereby, that the spigot bearings (11, 12) are shape-lockingly connectable with a pair of eccentric screw-down bushings (22a, 22b) borne in a common housing (21).

2. Roll stand according to claim 1 with a roll carrier shaft pair (2) borne in a eccentric screw-down bushings, characterised thereby, that the eccentric screw-down bushings (23a, 23b and 24a, 24b) of the roll carrier shaft pair (2) are detachably coupled rotationally with the eccentric screw-down bushings (22a, 22b) receiving the spigot bearings (11,12).

3. Roll stand according to claim 2 with roll pair borne in eccentric screw-down bushings, characterised thereby, that the eccentric screw-down bushings (23a, 23b and 24a, 24b) are detachably coupled rotationally with the eccentric bushings (22a, 22b) receiving the spigot bearings (11, 12).

4. Roll stand according to claim 3, characterised thereby, that the eccentric screw-down bushings (23a, 23b) of the roll carrier shaft pair (2) each display a respective segment set (23a', 23b'), which projects parallelly with the axis beyond the respective spigot (2b) and is pluggable into an attachment flange (22a', 22b') arranged at the associated eccentric bushing (22a, 22b) of the spigot bearing (11, 12).

5. Roll stand according to one or more of the claims 3 and 4 characterised thereby, that the outer rings of the spigot bearings (11, 12) and/or the bearings (5a, 5b) of the roll carrier shaft pair (2) form the eccentric bushings.

6. Roll stand according to claim 1, characterised thereby, that the bearing housings (9, 10) are connected by setting elements (15,16), which are loadable by pressure and movable parallelly to the screw-down direction of the roll carrier shafts (2).

7. Roll stand according to the claims 1 and 6, characterised thereby, that both bearing housings (9, 10) are arranged in a common carrier frame in an in itself known manner.

8. Roll stand according to claims 1 or 7, characterised thereby, that the carrier frame or the housing (21) is drivable in the direction of the roll axis and/or transversely thereto independently of the roll stand (3) receiving the roll carrier shafts (2).

9. Roll stand according to one or more of the claims 6 to 8, characterised thereby, that the setting elements (15, 16) are movable and securable synchronously with the setting elements (4a, 4b), which move the roll carrier shafts (2) in the screw-down direction, of the screw-down devices arranged in the roll stand (3).

10. Roll stand according to one or more of the claims 6 to 9, characterised by piston-cylinder units which are loadable by pressure medium, drive the setting elements (15,16) directly or by way of pressure transformers and determined in position by position transmitters.

11. Roll stand according to one or more of the claims 6 to 10, characterised by sliding wedge pairs (25a, 25b), which load the setting elements (15,16) in the screw-down direction and movable one towards or away from the other transversely to the rolling direction.

12. Roll stand according to claim 11, characterised thereby, that the sliding wedge pairs (25a, 25b) are connected in an in itself known manner with a spindle (25) driven by an hydraulic motor (27).

13. Roll stand according to one or more of the claims 6 to 12, characterised thereby, that the bearing housings (9, 10) are connected by pull rods (16) forming the piston rod of a piston-cylinder unit pair (15).

14. Roll stand according to claim 13, characterised thereby, that the one (lower) bearing housing (10) is arranged suspended in the pull rods (16) and the other (upper) bearing housing (9) carriers the piston-cylinder units (15) and displays slide guides forthe pull rods (16).

15. Roll stand according to one or more of the claims 6 to 14, characterised thereby, that the bearing housings (9, 10) are constructed in the form of bearing chocks with mutually facing contact projections (9a, 10a) determining the spacing.

16. Roll stand according to one or more of the claims 6 to 9, characterised by spacer members which are exchangeable or appliable and layable between the mutually facing sides of the bearing housings (9, 10) against contact surfaces arranged there.

17. Roll stand according to one or more of the 'claims 1 to 16, characterised by a carrier frame (20), which is rotatable about a vertical axis and movable suspended or rolling, for carrier spigots (20, 20a_{'}), which are arranged in pairs one above the other at the axial spacing of the rolling rings (8) of a rolling ring pair and one rotationally displaced horizontally relative to the other through 180°, forthe rolling rings.

18. Roll stand according to claim 17, characterised thereby, that the bearing housings (9, 10) or the one-piece housings (21) form the carrier frame (20).

## Revendications

1. Cage de laminoir qui comporte, sur une paire (2) d'arbres porteurs de cylindres montés sur paliers des deux côtés de manière à pouvoir être réglés, des bagues de laminage (8) montées d'un côté (volantes) et disposées de manière à pouvoir être remplacées et dans laquelle les deux arbres (2) porteurs de cylindres comportent des prolongements de tourillons (20) qui dépassent des bagues de laminage (8) et sur lesquels peuvent être déplacés et fixés des coussinets de tourillons (11, 12) qui, pour l'absorption des efforts de laminage, sont reliés les uns aux autres d'une manière réglable et à forcement, caractérisée en ce que les coussinets de tourillons (11, 12) peuvent être reliés par encastrement avec une paire de garnitures d'excentriques (22a, 22b) montées dans une enveloppe commune (21 ).

2. Cage de laminoir selon la revendication 1, comportant une paire (2) d'arbres porteurs de cylindres montés dans des garnitures d'excentriques de réglage, caractérisée en ce que les garnitures (23a, 23b et 24a, 24b) d'excentriques de réglage de la paire (2) d'arbres porteurs de cylindres sont accouplées en rotation, d'une manière amovible, avec les garnitures d'excentriques de réglage (22a, 22b) qui supportent les coussinets de tourillons (11, 12).

3. Cage de laminoir selon la revendication 3 comportant une paire de cylindres montée dans des garnitures d'excentriques de réglage, caractérisée en ce que les garnitures d'excentriques de réglage (23a, 23b et 24a, 24b) de la paire (2) d'arbres porteurs de cylindres sont accouplées en rotation, d'une manière amovible, avec les garnitures d'excentriques (22a, 22b) qui reçoivent les coussinets de tourillons (11, 12).

4. Cage de laminoir selon la revendication 3, caractérisée en ce que les garnitures d'excentriques (23a, 23b) de réglage (23a, 23b) de la paire (2) d'arbres porteurs de cylindres comportent chacune un jeu de segments (23a', 23b') qui dépassent en porte-à-faux le tourillon correspondant (2b) et qui peut s'engager dans une bride rapportée (22a', 22b_{'}) du coussinet de tourillon (11,12).

5. Cage de laminoir selon une ou plusieurs des revendications 3 à 4, caractérisée en ce que les bagues extérieures des coussinets de tourillons (11, 12) et/ou des coussinets (5a, 5b) de la paire (2) d'arbres porteurs de cylindres constituent les garnitures d'excentriques.

6. Cage de laminoir selon la revendication 1, caractérisée en ce que les boîtes d'essieux (9, 10) sont reliées par des éléments de réglage (11, 16) qui peuvent se déplacer, sous l'action d'une pression, parallèlement à la direction de réglage des arbres (2) porteurs de cylindres.

7. Cage de laminoir selon la revendication 1 et 2, caractérisée en ce que les deux boîtes d'essieux (9, 10) sont, d'une manière connue, montés dans un bâti porteur commun.

8. Cage de laminoir selon l'une des revendications 1 ou 7, caractérisée en ce que le bâti porteur ou l'enveloppe (21) peuvent, indépendamment de la cage de laminoir (3) qui reçoit les arbres (2) porteurs de cylindres, se déplacer dans la direction de l'axe du cylindre et/ou transversalement par rapport à cette direction.

9. Cage de laminoir selon une ou plusieurs des revendications 6 à 9, caractérisée en ce que les éléments de réglage (15, 16) peuvent être déplacés et fixés en synchronisme par rapport aux éléments de réglage (4a, 4b) des dispositifs de réglage qui sont montés dans la cage de laminoir (3) et déplacent les arbres (2) porteurs de cylindres dans la direction de réglage.

10. Cage de laminoir selon une ou plusieurs des revendications 6 à 9, caractérisée par des ensembles à cylindre et piston soumis à l'action d'un milieu de pression qui entraînent les éléments de réglage (15, 16) directement ou par l'intermédiaire des multiplicateurs de pression et sont positionnés par des indicateurs de position.

11. Cage de laminoir selon une ou plusieurs des revendications 6 à 10, caractérisée par des paires de coins de poussée (25a, 25b) qui peuvent se déplacer en travers du sens du laminage pour se rapprocher ou s'écarter et agissent sur les éléments de réglage (15, 16) dans la direction de réglage.

12. Cage de laminoir selon la revendications 11, caractérisée en ce que les paires de coins de poussée (25a, 25b) sont reliées, d'une manière connue, par une bande (25) entraînée par un moteur hydraulique (27).

13. Cage de laminoir selon une ou plusieurs des revendications 6 à 12, caractérisée en ce que les boîtes d'essieux (9, 19) sont reliées par la tige de piston d'un ensemble à cylindre et piston (15) comportant des tiges (16).

14. Cage de laminoir selon la revendication 13, caractérisée en ce que l'une des boîtes d'essieux, la plus basse (10), est montée de manière à être suspendue dans les tiges (16) et que l'autre boîte d'essieu, la plus haute (9), qui porte les ensembles à cylindres et pistons (15), comporte des glissières de guidage pour les tiges (16).

15. Cage de laminoir selon une ou plusieurs des revendications 6 à 14, caractérisée en ce que les boîtes d'essieux (9, 10) ont la forme d'empoises de paliers comportant des parties d'appui (9a, 10a) qui sont tournées l'une vers l'autre et assurent le maintien à distance.

16. Cage de laminoir selon une ou plusieurs des revendications 6 à 9, caractérisée par des pièces de maintien à distance qui peuvent être placées, remplacées ou réglées au niveau des surfaces d'appui entre les côtés des boîtes d'essieux (9, 10) qui sont tournés l'un vers l'autre.

17. Cage de laminoir selon une ou plusieurs des revendications 1 à 16, caractérisée par un bâti (20) qui peut tourner autour d'un axe vertical en étant suspendu ou en roulant et porte des tenons (20, 20') pour les bagues de laminage disposés par paires à la distance d'axes des bagues de laminage (9) d'une paire de bagues et décalés l'un au-dessus de l'autre de 180° dans le sens horizon- ta

18. Cage de laminoir selon la revendication 17, caractérisée en ce que les boîtes d'essieux (9, 10) ou les enveloppes d'une seule pièce (2) constituent le bâti porteur (20).
